# EUROPÄISCHE PATENTSCHRIFT

(11) **EP 1 747 960 B1**
(45) Veröffentlichungstag und Bekanntmachung des Hinweises auf die Patenterteilung: **04.08.2010**
(21) Anmeldenummer: 06012095.3
(22) Anmeldetag: 13.06.2006
(51) Int. Cl.: B61G 9/14, B61G 7/10

(54) **Eisenbahnwagen-Kuppelstange**
Coupling bar for railway wagon
Barre d'attelage pour wagon de chemin de fer

(30) Priorität: 23.07.2005 DE 102005034527
(43) Veröffentlichungstag der Anmeldung: 31.01.2007
(73) Patentinhaber: Siemens Aktiengesellschaft, 80333 München (DE)
(72) Erfinder: Siemens Aktiengesellschaft, 80333 München (DE)

(56) Entgegenhaltungen:
- EP-A- 1 247 715
- EP-A- 1 342 637
- DE-A1- 10 305 937

## Beschreibung

Die Erfindung betrifft eine Eisenbahnwagen - Kuppelstange mit Richtgelenken und

Doppelfedersäulenanordnung für kurz gekuppelte Güterwageneinheiten gemäß dem Oberbegriff des Anspruches 1 oder 2.

Eisenbahnwagen -Kuppelstangen mit Richtgelenken und Doppelfedersäulenanordnung zum Kuppeln von leichtgewichtigen Güterwagen zu mehrgliedrigen Einheiten sind bereits bekannt.

In der DE 102 47 621 wurde bereits eine Lösung vorgeschlagen, bei der zwischen den Richtgelenkplatten, welche an jedem Ende des Kuppelstangenrohres angeordnet sind, und den Stützlagerplatten Doppelfedersäulen mit einem Abstand "a" angeordnet sind.

In den Stützlagerplatten ist die Kuppelstange über die Kuppelstangenendteile gelenkig gelagert, wobei die Stützlagerplatten mit den Kupplungsträgem des Untergestelles verbunden sind. Über mindestens zwei Kuppelstangenendteile je Ende ist die Kuppelstange druckseitig, elastisch und spielfrei mit dem Untergestell verspannt. Entsprechend den vorgeschlagenen Bauarten werden bis zu 3 Kuppelstangenendteile verwendet. Durch den relativ großen Abstand der Federscheiben werden beim Kuppelstangenausschlag bedeutende Richtgelenkwirkungen erzielt.

Vorteilhaft wirkt sich das aus bei langen Kuppelstangen mit relativ geringem Ausschlagwinkel in horizontaler Richtung. Die relativ feste Verspannung der Wagen wirkt sich auch positiv auf das Laufgüteverhalten aus.

Kurze Kuppelstangen verursachen dagegen, zum Beispiel bei Spießgangstellungen, größere Ausschlagwinkel. Wenn man dafür eine kontinuierliche begrenzte Zunahme der Richtgelenkwirkung anstrebt, sind Federpaare mit großer Elastizität und damit grossen Federwegen nötig. Das bedeutet eine druckseitige Anordnung einer großen Anzahl von Federscheiben.

Diese Ausführung ist platzaufwendig und verursacht hohe Kosten im Neubau und in der Unterhaltung. Verwendet man hingegen druckseitig nur ein bis zwei Federscheiben, so kann es bei großen Ausschlagwinkeln kurzzeitig zu unzulässigen Rückstellkräften kommen.

Eine weitere Ausführung eines Richtgelenkes wurde in der DE 103 05 937 vorgeschlagen. Die Anordnung von Federsäulenpaaren mit großen Federabständen bei gleichzeitiger Sicherung einer extremen Längenanpassbarkeit durch ein Nachstecken eines inneren Teleskoprohres, entspricht der erstgenannten Ausführung mit den genannten Vor- und Nachteilen.

In Figur 3 wird noch eine Lösung vorschlagen, die die Anordnung eines zusätzlichen Drehpunktes 11 zwischen Richtgelenkplatte und Kupplungsrohr vorsieht. Diese Lösung sichert jedoch ebenfalls keine kontinuierliche Zunahme der Richtgelenkwirkung über den Ausschlagwinkelbereich. Darüber hinaus ist diese Ausführung mit einem beweglichen Kopf an jedem Ende auch kosten-, unterhaltungs- und gewichtsaufwendig.

In der EP 1 342 637 wurde ebenfalls eine Kuppelstange mit einem Hochleistungsrichtgelenk vorgeschlagen. Dabei handelt es um ein Richtgelenk mit einem Endzugstangenteil, welches die Kuppelstangen mit ihren Richtgelenkplatten über Stützlagerplatten mit dem Untergestell verbindet. Durch die Anordnung einer Teleskoprohrverbindung und mehreren Innenfederelementen wird eine stetige elastische Anbindung der Kuppelstange an das Untergestell erreicht. Dabei besitzt die Richtgelenkplatte zur Stützlagerplatte hin eine sphärische Abrollfläche, die bei Kuppelstangenausschlägen eine Verlagerung des Längskraft-Übertragungspunktes nach außen verursacht, wodurch ein Rückstellmoment erzeugt wird.

Nachteile dieser Ausführung liegen besonders in hohen Herstellungskosten und einem hohen Gewichtsanteil infolge der komplizierten Teleskoprohrverbindung und darin, dass sehr große Rückstellmomente nicht erzeugt werden können.

Die Aufgabe der Erfindung ist es, eine Eisenbahnwagen - Kuppelstange zu schaffen, welche die Nachteile der bekannten Lösungen vermeidet und durch ein verbessertes Wirkungsprinzip die Richtgelenkparameter und die Längenverstellbarkeit zu optimieren.

Die Aufgabe wird erfindungsgemäß durch die Merkmale des Anspruches 1 oder 2 gelöst. Vorteilhafte Ergänzungen der Erfindung gehen aus den Unteransprüchen hervor.

Das Wesentliche der Erfindung ist, dass je zwischen den Kuppelstangenendplatten und den Stützlagerplatten sich eine Richtgelenkschwingplatte befindet, die sich kuppelstangenseitig über ein paralleles Federscheibenpaar abstützend angeordnet ist, und dass die Richtgelenkschwingplatte zur Stützlagerplatte hin zur vertikalen und/oder horizontalen Verlagerung des Längskraftübertragungspunktes der Längsdruckkräfte L_{DK} bei Kuppelstangenausschlägen sphärische Abrollflächen besitzt.

Weiterhin ist erfindungsgemäß, dass in Abhängigkeit der Drucksteifigkeit des parallelen Federscheibenpaares und des Erreichens eines definierten Kuppelstangenausschlages und einer definierten Anfangslängsdruckkraft über die Anordnung von Federwegbegrenzern ausschlagseitig ein starrer Kraftfluss unter Ausschaltung des Federscheibenpaares zwischen Richtgelenkschwingplatte und der jeweiligen Kuppelstangenendplatte oder der Stützlagerplatte eintritt, und dass der sich bis dahin eingestellt Ausschlagwinkel der Richtgelenkschwingplatte als Ausschlagkorrekturwinkel α_{AK} über eine gegenläufige Korrektur der sphärischen Abrollflächen der Richtgelenkschwingplatte zur Stützlagerplatte hin ausgeglichen wird.

Weitere Merkmale der Erfindung sind, dass zwei parallele paarweise Endzugstangenteile mit Federscheibenpaaren Anwendung finden, und dass die Richtgelenkschwingplatte zwischen den beiden Endzugstangenteilen ihre Führung findet,
und dass die Kuppelstangenendplatten, die Stützlagerplatten und die Richtgelenkschwingplatten Öffnungen besitzen, welche Platz für das Durchschieben eines Innenteleskoprohres zur Kuppelstangenlängennachstellung besitzen,
und dass die Anordnung des druckseitigen parallelen Federscheibenpaares reziprok stützplattenseitig und die der sphärischen Abrollflächen kuppelstangenseitig erfolgt, und dass bei Verwendung von nur einem Endzugstangenteil je Kuppelstangenende die Verbindung mit der Kuppelstange in Abhängigkeit von den Richtgelenkparametem gelenkig oder starr ausgeführt ist,
und dass die Richtgelenkschwingplatten an den Endzugstangenteilen gelenkig und axial verschiebbar gelagert sind.

Die vorstehende erfindungsgemäße Lösung stellt einen Beitrag zur Optimierung des Richtgelenkprinzips dar und zwar insofern, dass die Doppelfedersäulenanordnung eine besonders horizontal stabile und umfassende Richtgelenkwirkung ermöglicht, die gepaart mit einer Richtgelenkschwingplatte gleichzeitig auch eine kontinuierlich ansteigende Wirkung über den gesamten Ausschwenkwinkel sicher stellt.

Gegenüber von im Ergebnis vergleichbaren Lösungen werden Einspaarungen bei den Kosten in der Herstellung, der Unterhaltung bei gleichzeitig niedriger Eigenmasse erzielt.

Im Folgenden werden Ausführungsbeispiele der Erfindung anhand von Zeichnungen näher erläutert.

Es zeigen:
- Figur 1:: eine Vorderansicht des Richtgelenkes nach Schnitt B - B der Figur 3 - Konturen der Kuppelstangenendplatte mit dargestellt,
- Figur 2:: eine Draufsicht gemäß Schnitt A - A der Figur 1,
- Figur 3:: eine weitere Draufsicht nach Schnitt A - A der Figur 1,
- Figur 4:: eine Draufsicht auf das Richtgelenk bei Anordnung von 2 Stück Endzugstangenteilen.

Die Figuren 2,3 und 4 zeigen Draufsichten auf die erfindungsgemäße Einrichtung. Dabei sind jeweils an den Enden der Kuppelstangen 2 Kuppelstangenendplatten 4 angeordnet. Über die Endzugstangenteile 8 sind die Kuppelstangen 2 gelenkig an den Stützlagerplatten 5 angeschlossen. Die Stützlagerplatten 5 übertragen die Druck- und Zugkräfte aus dem Fahr- und Rangierbetrieb zu den Kupplungsträgern des Untergestelles 1. Zwischen den Kupplungsträgerendplatten 4 und den Stützlagerplatten 5 ist eine Richtgelenkschwingplatte 9 angeordnet mit ihrer sphärischen Abrollfläche 11 in Richtung Stützlagerplatte 5. Zwischen den Kuppelstangenendplatten 4 und der Richtgelenkschwingplatte 9 ist hier ein Federscheibenpaar 6 vorgesehen, welches eine Doppelfedersäulenanordnung darstellt. Die zwischen den Kuppelstangenendplatten 4 und den Stützlagerplatten 5 angeordneten Teile sowie das vor der Stützlagerplatte 5 angeordnet zugseitige Federwerk 7 werden durch ein Endzugstangenteit 8 vorgespannt untereinander verbunden.

Figur 2 zeigt ein Endzugstangenteil 8, welches biegesteif mit der Kuppelstangenendplatte 4 verbunden ist und am Stützlagerplattenanschluss eine Gelenkverbindung besitzt. In Abhängigkeit der Leistungsparameter des Richtgelenkes ist auch vorgesehen, wie Figur 3 zeigt, das Endzugstangenteil 8 in der Kuppelstangenendplatte gelenkig zu befestigen. Die Druckfedem des Federscheibenpaares 6 sind gemäß den Figuren 1; 2 und 3 über Federscheibenarretierungen 15 gehalten. Die Richtgelenkschwingplatte 9 ist gelenkig und längsverschiebbar mit den Endzugstangenteilen 8 verbunden. Zwischen der Richtgelenkschwingplatte 9 und der Kuppelstangenendplatte 4 sind gemäß den Figuren 1; 2 und 3 Federwegbegrenzer 10 angeordnet, welche einen druckseitigen Federweg F_{w} zulassen. Bei zentraler gleichmäßiger Belastung der beiden Druckfedem des Federscheibenpaares 6 erfolgt eine ausreichende Federung und Dämpfung der auftretenden Rangierstöße. Wirkt die Längsdruckkraft L_{DK} jedoch im Gleisbogen unter Kuppelstangenausschlägen so wird zunehmend nur jeweils eine Federscheibe belastet und die weit außerhalb angeordneten Federwegbegrenzer 10 kommen infolge des Kippweges der Kuppelstangenendplatte und einer anfänglichen Längsdruckkraft, die nur ein Teil der in kritischen Gleisradien zugelassenen Höhe beträgt, frühzeitig zur Anlage.

Der Federweg F_{w} wird also bestimmt, durch den Kippweg der Kuppelstange 2 bei Kurvenfahrt und unterschiedlichen Wagenhöhen zueinander z.B. unterschiedlichen Beladezuständen und dem anfänglichen Federweg aus einer definierten Längsdruckkraft L_{DK}. Mit den Anschlägen 10 der Federwegbegrenzung an der Kippseite wird eine starre Verbindung in vertikaler und horizontaler Ebene zwischen Richtgelenkschwingplatte 9 und Kuppelstangenendplatte 4 hergestellt. Bis dahin legt die Richtgelenkschwingplatte 9 einen Ausschlagkorrekturwinkel α_{AK} zurück, der durch einen größeren horizontalen Richtgelenkradius R_{H} im Vorlauf der Richtgelenkschwingplatte 9 ausgeglichen, das heißt korrigiert wird.

Die Richtgelenkschwingplatte 9 besitzt, für eine optimale Verschiebung des Längskraftübertragungspunktes 14, zur jeweiligen Anlageseite hin, eine sphärische Abrolloberfläche mit unterschiedlichen oder gemeinsamen gleichgroßen horizontalen und vertikalen Abrollradien R_{H} und R_{V}, wobei sich bei getrennten Abrollflächen eine derselben auf der Gegenseite befinden kann.

Gemäß der Figur 4 ist es erfindungsgemäß auch vorgesehen, paarweise Endzugstangenteile 8 zwischen den Kuppelstangenendplatten 4 und den Stützlagerplatten 5 anzuordnen. Die Richtgelenkschwingplatte 9 findet dabei in diesen beiden Endzugstangenendteilen 8 ihre Führung. Die druckseitigen Federscheibenpaare können dabei wahlweise kuppelstangenendplattenseitig oder stützlagerplattenseitig angeordnet sein.

Der jeweilig gewählten Anordnung Rechnung tragend sind auch die Federwegbegrenzer 10 angeordnet und der Ausschlagkorrekturwinkel α_{AK} ausgeführt.

Es ist weiter bei der vorstehenden Ausführung vorgesehen, die Kuppelstangenendplatten 4, die Stützlagerplatten 5 und die Richtgelenkschwingplatte 9 mit Öffnungen 12 zu versehen, durch welche ein Innenteleskoprohr zur Längenverstellung der Kuppelstangen hindurch bewegt werden kann. Damit ist eine einfache Lösung des Problems einer extremen Längenverstellbarkeit der Kuppelstange 2 gegeben. Dabei sind die vertikalen und horizontalen Abrollflächen 11 an den Außenbereichen der Richtgelenkschwingplatten vorgesehen, wodurch in den Extremausschlagstellungen der Kuppelstange 2 die notwendige Verlagerung der Druckkraftübertragungspunkte noch gesichert werden kann.

### Aufstellung der verwendeten Bezugszeichen

- 1: Untergestell
- 2: Kuppelstange
- 3: Kuppelsstangenrohr
- 4: Kuppelstangenendplatte
- 5: Stützlagerplatten
- 6: Federscheibenpaar
- 7: zugseitiges Federwerk
- 8: Endzugstangenteile
- 9: Richtgelenkschwingplatte
- 10: Federwegbegrenzer
- 11: Abrollflächen
- 12: Öffnung
- 13: Teleskopinnenrohr
- 14: Längskfaftübertragungspunkt
- 15: Federscheibenarretierung

- α_{AK}: Ausschtagkorrekturwinkel
- L_{DK}: Längsdruckkraft
- R_{H}: Horizontaler Richtgelenkradius
- R_{V}: Vertikaler Richtgelenkradius
- F_{W}: Druckseitiger Federweg

## Patentansprüche

1. Eisenbahnwagen - Kuppelstange mit Richtgelenken und Doppelfedersäulenanordnung für kurzgekuppelte Güterwagen-Einheiten, bestehend aus einem Kuppelstangenrohr (3) mit festen Kuppelstangenendplatten (4) an beiden Enden sowie Stützlagerplatten (5) untergestellseitig und den dazwischen angeordneten druckseitigen Federscheibenpaaren (6) die über Endzugstangenteile (8) mit zugseitigen Federwerken (7) verspannt angeordnet sind,
**dadurch gekennzeichnet,**
**dass** je zwischen den Kuppelstangenendplatten ( 4 ) und den Stützlagerplatten ( 5 ) sich eine Richtgelenkschwingplatte ( 9 ) befindet, die sich kuppelstangenseitig über das parallele Federscheibenpaar (6) abstützend angeordnet ist, und dass die Richtgelenkschwingplatte ( 9 ) zur Stützlagerplatte ( 5 ) hin zur vertikalen und/oder horizontalen Verlagerung des Längskraftübertragungspunktes ( 14 ) der Längsdruckkräfte ( L_{DK} ) bei Kuppelstangenausschlägen sphärische Abrollflächen ( 11 ) besitzt.

2. Eisenbahnwagen - Kuppelstange mit Richtgelenken und Doppelfedersäulenanordnung für kurzgekuppelte Güterwagen-Einheiten, bestehend aus einem Kuppelstangenrohr ( 3 ) mit festen Kuppelstangenendplatten ( 4 ) an beiden Enden sowie Stützlagerplatten ( 5 ) untergestellseitig und den dazwischen angeordneten druckseitigen Federscheibenpaaren ( 6 ), die über Endzugstangenteile ( 8 ) mit zugseitigen Federwerken ( 7 ) verspannt angeordnet sind,
**dadurch gekennzeichnet,**
**dass** je zwischen den Kuppelstangenendplatten ( 4 ) und den Stützlagerplatten ( 5 ) sich eine Richtgelenkschwingplatte ( 9 ) befindet, die sich stützlagerplattenseitig über das parallele Federscheibenpaar ( 6 ) abstützend angeordnet ist, und dass die Richtgelenkschwingplatte ( 9 ) zur Kuppelstarigenendplatte ( 4 ) hin zur vertikalen und/oder horizontalen Verlagerung des Längskraftübertragungspunktes ( 14 ) der Längsdruckkräfte ( LDK ) bei Kuppelstangenausschlägen sphärische Abrollflächen ( 11 ) besitzt.

3. Eisenbahnwagen - Kuppelstange nach Anspruch 1 oder 2,
**dadurch gekennzeichnet,**
**dass** in Abhängigkeit der Drucksteifigkeit des parallelen Federscheibenpaares ( 6 ) und des Erreichens eines definierten Kuppelstangenausschlages und einer definierten Anfangslängsdruckkraft ( L_{DK} ) über die Anordnung von Federwegbegrenzem ( 10 ) ausschlagseitig ein starrer Kraftschluss unter Ausschaltung des Federscheibenpaares ( 6 ) zwischen Richtgelepkschwingplatte ( 9 ) und der jeweiligen Kuppelstangenendplatte ( 4 ) oder der Stützlagerplatte ( 5 ) eintritt, und dass der sich bis dahin eingestellte Ausschlagwinkel der Richtgelenkschwingplatte ( 9 ) als Ausschlagkornekturwinkel ( α_{AK} ) über eine gegenläufige Korrektur der sphärischen Abrollflächen ( 11 ) der Richtgelenkschwingplatten ( 9 ) zur Stützlagerplatte ( 5 ) oder Kuppelstangenendplatte (4) hin ausgeglichen wird.

4. Eisenbahnwagen - Kuppelstange nach mindestens einem der vorstehenden Ansprüche,
**dadurch gekennzeichnet,**
**dass** zwei parallele paarweise Endzugstangenteile ( 8 ) mit Federscheibenpaaren ( 6 ) Anwendung finden, und dass die Richtgelenkschwingplatte ( 9 ) zwischen den beiden Endzugstangenteilen ( 8 ) ihre Führung findet.

5. Eisenbahnwagen - Kuppelstange nach Anspruch 4,
**dadurch gekennzeichnet,**
**dass** die Kuppelstangenendplatten ( 4 ), die Stützlagerplatten ( 5 ) und die Richtgelenkschwingplatte ( 9 ) Öffnungen ( 12 ) besitzen, welche Platz für das Hindurchschieben eines Teleskopinnenrohres ( 13 ) zur Kuppelstangenlängennachstellung besitzen.

6. Eisenbahnwagen - Kuppelstange nach den Ansprüchen 1, 2, oder 3
**dadurch gekennzeichnet,**
**dass** bei Verwendung von nur einem Endzugstangenteil ( 8 ) je Kuppelstangenende die Verbindung mit der Kuppelstange ( 2 ) in Abhängigkeit von den Richtgelenkparametern gelenkig oder starr ausgeführt ist.

7. Eisenbahnwagen - Kuppelstange nach mindestens einem der vorstehenden Ansprüche,
**dadurch gekennzeichnet,**
**dass** die Richtgelenkschwingplatten ( 9 ) an den Endzugstangenteilen ( 8 ) gelenkig und axial verschiebbar gelagert sind.

## Claims

1. Coupling bar for a railway wagon, having directional joints and a double-spring column arrangement for short-coupled goods wagon units, composed of a coupling bar pipe (3) with fixed coupling bar end plates (4) at both ends and support bearing plates (5) on the undercarriage and of the pressure-side spring washer pairs (6) which are arranged between the latter and are arranged clamped to tension-side spring mechanisms (7) via end tension rod parts (8),
**characterized**
**in that** in each case a directional joint swing plate (9), which is arranged supported on the coupling bar side by means of the parallel spring washer pair (6), is located between the coupling bar end plates (4) and the support bearing plates (5), and in that the directional joint swing plate (9) has, towards the support bearing plate (5), spherical rolling faces (11) for the vertical and/or horizontal movement of the longitudinal force-transmission point (14) of the longitudinal compressive forces (L_{DK}) which occur in the event of deflections of the coupling bars.

2. Coupling bar for a railway wagon, having directional joints and a double-spring column arrangement for short-coupled goods wagon units, composed of a coupling bar pipe (3) with fixed coupling bar end plates (4) at both ends and support bearing plates (5) on the undercarriage and of the pressure-side spring washer pairs (6) which are arranged between the latter and are arranged clamped to tension-side spring mechanisms (7) via end tension rod parts (8),
**characterized**
**in that** in each case a directional joint swing plate (9), which is arranged supported on the support bearing plate side by means of the parallel spring washer pair (6), is located between the coupling bar end plates (4) and the support bearing plates (5), and in that the directional joint swing plate (9) has, towards the coupling bar end plate (4), spherical rolling faces (11) for the vertical and/or horizontal movement of the longitudinal force-transmission point (14) of the longitudinal compressive forces (L_{DK}) which occur in the event of deflections of the coupling bar.

3. Coupling bar for a railway wagon according to Claim 1 or 2,
**characterized**
**in that**, depending on the compressive rigidity of the parallel spring washer pair (6) and the implementation of a defined coupling bar deflection and a defined initial longitudinal compressive force (L_{DK}) via the arrangement of spring travel limiters (10), a rigid frictional engagement occurs on the deflection side with the exclusion of the spring washer pair (6) between the directional joint swing plate (9) and the respective coupling bar end plate (4) or the support bearing plate (5), and in that the deflection angle of the directional joint swing plate (9) which has occurred until then is compensated as a deflection correction angle (α_{AK}) by oppositely directed correction of the spherical rolling faces (11) of the directional joint swing plates (9) towards the support bearing plate (5) or coupling bar end plate (4).

4. Coupling bar for a railway wagon according to at least one of the preceding claims,
**characterized**
**in that** two parallel paired end tension rod parts (8) with spring washer pairs (6) are employed, and in that the directional joint swing plate (9) is guided between the two end tension rod parts (8).

5. Coupling bar for a railway wagon according to Claim 4, **characterized**
**in that** the coupling bar end plates (4), the support bearing plates (5) and the directional joint swing plate (9) have openings (12) which have space for a telescopic internal pipe (13) to be pushed through in order to adjust the length of the coupling bar.

6. Coupling bar for a railway wagon according to Claims 1, 2 or 3,
**characterized**
**in that** when just one end tension rod part (8) is used per coupling rod end, the connection to the coupling bar (2) is implemented in an articulated or rigid fashion depending on the directional joint parameters.

7. Coupling bar for a railway wagon according to at least one of the preceding claims,
**characterized**
**in that** the directional joint swing plates (9) are mounted in an articulated and axially displaceable fashion on the end tension rod parts (8).

## Revendications

1. Barre d'attelage de wagon de chemin de fer, ayant des articulations directionnelles et un agencement de montants à double ressort pour des unités de wagon à marchandise a accouplement serré, constituée d'une barre ( 3 ) tubulaire d'attelage ayant des plateaux ( 4 ) d'extrémité fixes de barre d'attelage aux deux extrémités ainsi que des plateaux ( 5 ) de palier d'appui du côté du châssis et les paires ( 6 ) de rondelles élastiques côté pression disposées entre eux et bloqués avec des entraînements ( 7 ) par ressort du côté du train par des parties ( 8 ) d'extrémité de barre de traction, **caractérisée**
**en ce qu'**il y a, entre les plateaux ( 4 ) d'extrémité de barres d'attelage et les plateaux ( 5 ) de palier d'appui, un plateau ( 9 ) oscillant à articulation directionnelle, qui est disposé en s'appuyant du côté de la barre d'attelage sur la paire ( 6 ) parallèle de rondelles élastiques et en ce que le plateau ( 9 ) oscillant à articulation directionnelle a, en direction du plateau ( 5 ) de palier d'appui, des surfaces ( 11 ) sphériques de roulement pour le déplacement vertical et/ou horizontal du point ( 14 ) d'application des forces ( LDK ) de pression longitudinales en cas de déviation de la barre d'attelage.

2. Barre d'attelage de wagon de chemin de fer ayant des articulations directionnelles et un agencement de montants à double ressort pour des unités de wagon à marchandise a accouplement serré, constituée d'une barre ( 3 ) tubulaire d'attelage ayant des plateaux ( 4 ) d'extrémité fixes de barre d'attelage aux deux extrémités ainsi que des plateaux ( 5 ) de palier d'appui du côté du châssis et les paires ( 6 ) de rondelles élastiques côté pression disposées entre eux et bloqués avec des entraînements ( 7 ) par ressort du côté du train par des parties ( 8 ) d'extrémité de barre de traction, **caractérisée**
**en ce qu'**il y a, entre les plateaux ( 4 ) d'extrémité de la barre d'attelage et les plateaux ( 5 ) de palier d'appui, un plateau ( 9 ) oscillant à articulation directionnelle, qui est disposé en s'appuyant du côté des plateaux de palier d'appui sur la paire ( 6 ) parallèle de rondelles élastiques, et en ce que le plateau ( 9 ) oscillant à articulation directionnelle a, en direction des plateaux ( 4 ) d'extrémité de la barre d'attelage, des surfaces ( 11 ) sphériques de roulement pour le déplacement vertical et/ou horizontal du point ( 14 ) d'application des forces ( LDK ) de pression longitudinales en cas de déviation de la barre d'attelage.

3. Barre d'attelage de wagon de chemin de fer, suivant la revendication 1 ou 2,
**caractérisé,**
**en ce qu'**en fonction de la rigidité à la compression de la paire ( 6 ) parallèle de rondelles élastiques et de l'obtention d'une déviation définie de la barre d'attelage et d'une force ( LDK ) de pression longitudinale initiale définie, il apparaît, par l'agencement de limiteurs ( 10 ) de trajet élastique, du côté de la déviation, une coopération rigide de force, avec exclusion de la paire ( 6 ) de rondelles élastiques, entre le plateau ( 9 ) oscillant à articulation directionnelle et les plateaux ( 14 ) d'extrémité respectifs de barre d'attelage ou le plateau ( 5 ) de palier d'appui et en ce que l'angle de déviation réglé jusqu'ici du plateau ( 9 ) oscillant à articulation directionnelle est compensé, en tant qu'angle ( αAK ) de correction de déviation par une correction contraire des surfaces ( 11 ) sphériques de roulement des plateaux ( 9 ) oscillants à articulation directionnelle par rapport au plateau ( 5 ) de palier d'appui ou par rapport au plateau ( 4 ) d'extrémité de la barre d'attelage.

4. Barre d'attelage de wagon de chemin de fer, suivant au moins l'une des revendications précédentes,
**caractérisé,**
**en ce que** deux parties ( 8 ) d'extrémité de barres de traction parallèles ayant des paires ( 6 ) de rondelles élastiques sont utilisées et en ce que le plateau ( 9 ) oscillant à articulation directionnelle trouve son guidage entre les deux parties ( 8 ) d'extrémité de la barre de traction.

5. Barre d'attelage de wagon de chemin de fer, suivant la revendication 4,
**caractérisée en ce que**
les plateaux ( 4 ) d'extrémité de la barre d'attelage, les plateaux ( 5 ) de palier d'appui et le plateau ( 9 ) oscillant à articulation directionnelle ont des ouvertures ( 12 ) qui ont de la place pour le passage d'un tube ( 3 ) intérieur télescopique pour le réglage fin en longueur de la barre d'attelage.

6. Barre d'attelage de wagon de chemin de fer, suivant les revendications 1, 2 et 3,
**caractérisée en ce que**
si l'on utilise une partie d'extrémité de barre de traction pour chaque extrémité de la barre d'attelage, la liaison avec la barre ( 2 ) d'attelage est réalisée de manière articulée et rigide en fonction des paramètres des articulations directionnelles.

7. Barre d'attelage de wagon de chemin de fer, suivant au moins l'une des revendications précédentes,
**caractérisée en ce que** les plateaux ( 9 ) oscillants à articulation directionnelle sont articulés aux parties ( 8 ) d'extrémité de la barre de traction et sont montés coulissantes axialement.
